# FASCICULE DE BREVET EUROPEEN

(11) **EP 0 792 977 B1**
(45) Date de publication et mention de la délivrance du brevet: **07.05.2003**
(21) Numéro de dépôt: 97200532.6
(22) Date de dépôt: 24.02.1997
(51) Int. Cl.: E04D 13/14

(54) **Couvre-joint pour toiture**
Fugenabdeckung für Dächer
Joint covering for roofs

(30) Priorité: 01.03.1996 EP 96200539
(43) Date de publication de la demande: 03.09.1997
(73) Titulaire: Umicore France, F-93176 Bagnolet (FR)
(72) Inventeur: Martinez, Bruno Claude, 95520 Osny (FR); Ferloni, Jean Claude, 27620 Gasny (FR)
(74) Mandataire: Saelemaekers, Juul

(56) Documents cités:
- EP-A- 0 038 222
- DE-A- 4 333 247
- FR-A- 2 333 913
- GB-A- 2 083 518
- US-A- 2 154 734
- US-A- 2 641 340
- US-A- 2 664 177
- US-A- 3 352 649
- US-A- 5 072 552

## Description

La présente invention est relative à un couvre-joint pour toiture, notamment pour couvrir la jonction entre une cheminée et au moins un versant d'un toit au-dessus duquel s'élève la cheminée, tel que défini dans le préambule de la revendication 1.

Actuellement, pour assurer l'étanchéité aux jonctions d'un mur et d'un versant de toit ou autour des souches de cheminées, on applique à ces endroits un joint de mortier ou des noquets formés d'une succession de portions séparées de zinc ou de plomb pliées en équerre et se chevauchant partiellement.

Ces techniques connues présentent divers inconvénients non négligeables étant donné que la forme et les dimensions de ces portions doivent généralement être adaptées à chaque cas particulier. Ainsi, dans la plupart des cas, il s'agit d'un travail relativement spécialisé nécessitant souvent un temps non négligeable.

De plus, le risque existe, surtout lorsque l'on fait usage de mortier, qu'après un certain temps des problèmes d'infiltration d'eau se posent à l'endroit de la jonction.

Un des buts essentiels de la présente invention est de remédier aux inconvénients précités et de proposer un couvre-joint dont la pose est très facile et efficace et convient pour pratiquement tout type de jonction au niveau de la toiture.

A cet effet, le couvre-joint, suivant l'invention, est constitué d'une bande en une matière malléable pliée autour d'un axe parallèle à sa direction longitudinale suivant un angle (α), de manière à former deux ailes s'étendant côte à côte, au moins une de ces ailes présentant une succession de plis, de préférence arrondis, s'étendant suivant sa direction longitudinale sur au moins une certaine partie de sa longueur, au moins une partie de ces plis étant déformables suivant cette direction longitudinale.

L'invention concerne également un procédé pour la mise en oeuvre de ce couvre-joint, notamment pour couvrir la jonction entre une cheminée et au moins un versant d'un toit au-dessus duquel s'élève la cheminée.

Ce procédé est caractérisé par le fait que l'on place le couvre-joint dans l'angle formé par la cheminée et le versant du toit en appliquant une des ailes contre la cheminée et l'autre aile contre le versant en déployant les plis de cette dernière à l'endroit des coins de la cheminée de manière à entourer ces coins.

Avantageusement, les deux ailes de la bande en une matière malléable présentent une succession de plis sensiblement identiques suivant leur direction longitudinale, un pli déterminé d'une des ailes s'étendant dans le prolongement d'un pli de l'autre aile.

Avantageusement, avant l'usage, les plis successifs s'appuient sensiblement l'un contre l'autre.

Suivant une forme de réalisation préférentielle de l'invention, la matière malléable précitée est à base de plomb.

D'autres détails et particularités de l'invntion ressortiront de la description donnée ci-après, à titre d'exemple non limitatif de quelques formes de réalisation particulières de l'invention.
La figure 1 est une vue schématique en perspective d'une partie d'une première forme de réalisation d'un couvre-joint suivant l'invention.
La figure 2 est une coupe longitudinale de cette-forme de réalisation.
La figure 3 est une coupe longitudinale analogue à celle de la figure 2, dans laquelle toutefois les plis sont appliqués fermement l'un contre l'autre.
La figure 4 est une vue en perspective de cette première forme de réalisation dans un état déployé rectiligne.
La figure 5 est une vue en perspective d'une partie de cette même forme de réalisation dans un état déployé en forme de courbe.
La figure 6 est une vue schématique partielle en perspective de l'application de cette forme de réalisation de couvre-joint à la jonction d'une cheminée avec un versant de toit.
La figure 7 est une vue schématique d'un dispositif permettant la fabrication du couvre-joint suivant l'invention.

Dans les différentes figures, les mêmes chiffres de référence concernent des éléments identiques ou analogues.

L'invention concerne, d'une façon générale, un couvre-joint pour toiture, notamment pour couvrir la jonction entre une cheminée et au moins un des versants d'un toit au-dessus duquel se lève la cheminée. Un tel couvre-joint peut encore être appelé "solin".

Ce couvre-joint ou solin est constitué d'une bande en une matière malléable, tel que du plomb, un produit à base de bétume ou une matière plastique appropriée, comprenant deux ailes s'étendant côte à côte en formant entr'elles un angle inférieur à 180°, de préférence de l'ordre de 90°, au moins une de ces ailes présentant une succession de plis suivant sa direction longitudinale sur au moins une partie de sa longueur, de manière à permettre une déformation de cette aile par un étirement de celle-ci en déployant partiellement ou entièrement au moins une partie de certains plis.

La figure 1 est une vue schématique en perspective d'une forme de réalisation particulière du couvre-joint 5 suivant l'invention.

Ce couvre-joint 5 est formé d'une bande continue en une matière malléable pliée en forme de L suivant son sens longitudinal de manière à obtenir ainsi deux ailes 1 et 2 s'étendant côte à côte dans la direction longitudinale 12 de cette bande et formant entr'elles un angle α de l'ordre de 90°.

Chacune de ces ailes 1 et 2 présente, suivant leur direction longitudinale, une succession de plis identiques.

Un pli déterminé 3a d'une de ces ailes 1 et 2 s'étend dans le prolongement d'un pli 3a' de l'autre aile de manière à obtenir ainsi une zone de transition 15 sensiblement continue entre les deux ailes 1 et 2 suivant un coin arrondi.

Suivant la nature de la matière malléable, dont est constitué le couvre-joint, avant usage, un léger espacement 3' peut persister entre deux plis successifs 3a et 3b, comme montré à la figure 2. La largeur de cet espacement est fonction de l'épaisseur et de la rigidité de la bande en matière malléable ainsi que de la technique appliquée pour la fabrication du couvre-joint.

Dans d'autres cas, comme montré à la figure 3, les plis successifs 3a, 3b, 3c peuvent être appliqués l'un contre l'autre, avant l'usage du couvre-joint. Ceci peut présenter un certain avantage pour ce qui concerne le stockage et le transport de couvre-joints occupant ainsi un volume minimum.

L'épaisseur de la bande malléable "eₚ" et la hauteur ou amplitude "e" des plis 3 peut être très variée, notamment en fonction de la matière utilisée et de l'emploi envisagé du couvre-joint.

Ainsi, avantageusement, pour une bande en plomb, présentant une épaisseur "eₚ" comprise entre 0,4 et 3 mm, la hauteur "e" des plis est avantageusement comprise entre 3 et 10 fois cette épaisseur.

Il en est de même pour la largeur l₁ et l₂ des deux ailes 1 et 2. Pour la plupart des applications envisagées, la largeur d'au moins une des ailes de la bande en matière malléable est comprise entre 3 et 15 cm.

Par ailleurs, la largeur d'une des ailes peut être comprise entre 1,5 fois et 4 fois la largeur de l'autre bande. Toutefois, pour la facilité de l'emploi, on utilise avantageusement des couvre-joints avec des ailes 1 et 2 de largeurs identiques (l₁ = l₂).

La figure 4 est une illustration d'un déployement rectiligne du couvre-joint suivant l'invention, tandis que la figure 5 montre schématiquement un déployement en courbe, par exemple à l'endroit d'un coin de cheminée.

La figure 6 montre un montage du couvre-joint 5, tel que montré à la figure 1, autour d'une cheminée 6 s'élevant au-dessus du versant 7 d'un toit. Ce couvre-joint 5 est constitué d'une seule pièce continue, contrairement à ce qui est le cas pour les couvres-joints classiques connus qui sont formés d'une succession de morceaux séparés de zinc ou de plomb pliées en équerre et disposés l'un à la suite de l'autre avec un chevauchement partiel.

Ainsi, suivant l'invention, l'on place le couvre-joint dans l'angle formé par la cheminée et le versant du toit en appliquant une des ailes 1 contre la cheminée et l'autre aile 2 contre le versant en déployant les plis 3 de cette dernière à l'endroit des coins de la cheminée de manière à entourer ces coins.

De cette façon, non seulement une meilleure étanchéité est obtenue, mais le temps de travail est considérablement réduit et ne nécessite en fait aucune qualification particulière comparé à ces couvre-joints classiques. Les couvre-joints, suivant l'invention, peuvent ainsi être coupés à la longueur voulue.

Avantageusement, les couvre-joints présentent à chacune de leurs extrémités une zone non-plissée 16 permettant ainsi le chevauchement de deux couvre-joints successifs dans le cas du recouvrement de jonctions relativement longues.

En principe, la longueur d'un couvre-joint peut être très variable, la longueur maximale étant surtout définie par le poids admis pour sa manipulation.

Par le fait que chacune des deux ailes 1 et 2 peut être déployée en courbe, indépendamment l'une de l'autre, le couvre-joint, suivant l'invention, peut être appliqué également autour de cheminées qui s'élèvent au-dessus de la faîtière et des deux versants d'un toit.

La figure 7 montre schématiquement un dispositif pouvant éventuellement convenir pour la fabrication d'un couvre-joint, suivant l'invention.

Ce dispositif comprend deux tambours de laminage 8 et 9 à surfaces cylindriques ondulées 10 qui s'engrainent de la même façon que deux roues dentées et entre lesquelles se déplace, d'une manière sensiblement continue, une bande plane 11 en une matière malléable. Cette dernière subit alors entre ces surfaces ondulées 10 un plissage ou ondulation.

La bande ainsi plissée ou ondulée est ensuite guidée entre deux plaques parallèles 13 et 14 pour y subir une compression dans le sens longitudinal de la bande qui est obtenue grâce à une résistance contrôlée au déplacement entre ces plaques 13 et 14 par un réglage de la pression exercée transversalement par ces dernières, sur la bande ondulée ou plissée sortant des tambours 8 et 9.

L'opération suivante, non représentée à la figure 7, consiste à couper les bandes plissées à longueur voulue et à les soumettre à un pliage autour de leur axe longitudinal, de manière à obtenir les deux ailes 1 et 2 formant entr'elles un angle α d'environ 90°.

Dans la pratique, il pourrait être utile de former un angle α légèrement supérieur à 90°, de manière à permettre d'appliquer plus fermement les deux ailes 1 et 2 contre les surfaces respectives s'étendant de part et d'autre de la jonction à recouvrir et formant entr'elles un angle sensiblement droit.

Ci-après sont donnés, à titre illustratif, deux exemples concrets de certains paramètres du couvre-joint suivant l'invention.

### Exemple 1

${\text{e}}_{\text{p}} \text{= 0,65 mm}$$\text{e = 3 mm}$$\text{a = 18 mm}$$\text{n = 327}$${\text{l}}_{\text{d}} \text{= 2 X 19 + 2 X 327 X 3 = 2000 mm}$${\text{l}}_{\text{o}} \text{= 463,1 mm}$

### Exemple 2

${\text{e}}_{\text{p}} \text{= 0,65 mm}$$\text{e = 6 mm}$$\text{a = 22 mm}$$\text{n = 163}$${\text{l}}_{\text{d}} \text{= 2 X 22 + 2 X 163 X 6 = 2000 mm}$${\text{l}}_{\text{o}} \text{= 255,9 mm}$

Dans ces deux exemples :
"lₒ" désigne la longueur du couvre-joint, avant usage, avec les plis s'appuyant l'un contre l'autre, comme dans la figure 3;
"l_{d}" désigne la longueur du couvre-joint entièrement déployé, ou encore de la bande en matière malléable à l'état plan avant l'opération de plissage ;
"a" désigne la largeur des deux bords d'extrémité non plissés du couvre-joint;
"e" désigne l'amplitude ou la hauteur des plis;
"eₚ" désigne l'épaisseur de la bande en matière malléable;
"n" désigne le nombre total de plis d'un couvre-joint.

Il est bien entendu que l'invention n'est pas limitée à la forme de réalisation décrite ci-dessus du couvre-joint suivant l'invention ainsi que du dispositif pour la fabrication de celui-ci.

Ainsi, dans certains cas, il pourrait suffire que seulement une des ailes 1 ou 2 soit plissée et, dans d'autres cas encore, une ou les deux ailes peut présenter des zones plissées alternées par des zones planes.

## Revendications

1. Couvre-joint (5) pour toiture, notamment pour couvrir la jonction entre une cheminée (6) et au moins un versant (7) d'un toit au-dessus duquel s'élève la cheminée (6), présentant sur au moins une partie de sa surface une succession de plis, **caractérisé en ce qu'**il est constitué d'une bande en une matière malléable pliée autour d'un axe parallèle à sa direction longitudinale suivant un angle (α), de manière à former deux ailes (1) et (2) s'étendant côte à côte, au moins une de ces ailes (1) ou (2) présentant une succession de plis (3) s'étendant suivant sa direction longitudinale (12) sur au moins une certaine partie de sa longueur, au moins une partie de ces plis (3) étant déformables suivant cette direction longitudinale.

2. Couvre-joint suivant la revendication 1, **caractérisé en ce que** les deux ailes (1) et (2) de la bande en une matière malléable présentent une succession de plis sensiblement identiques (3) suivant leur direction longitudinale, un pli déterminé d'une des ailes s'étendant dans le prolongement d'un pli de l'autre aile.

3. Couvre-joint suivant l'une ou l'autre des revendications 1 et 2, **caractérisé en ce que**, avant l'usage, les plis successifs (3) s'appuient sensiblement l'un contre l'autre.

4. Couvre-joint suivant l'une quelconque des revendications 1 à 3, **caractérisé en ce que** la bande en une matière malléable présente, entre les deux ailes susdites (1) et (2), une zone de transition (15) sensiblement continue reliant ces dernières latéralement entr'elles.

5. Couvre-joint suivant l'une quelconque des revendications 1 à 4, **caractérisé en ce que** la bande en une matière malléable est pliée autour d'un axe parallèle à sa direction longitudinale suivant un angle arrondi (α).

6. Couvre-joint suivant l'une quelconque des revendications 1 à 5, **caractérisé en ce que**, avant usage, pour une bande en une matière malléable présentant une épaisseur (eₚ) comprise entre 0,4 et 3 mm, la hauteur (e) des plis est comprise entre trois et dix fois cette hauteur.

7. Couvre-joint suivant l'une quelconque des revendications 1 à 6, **caractérisé en ce que** la largeur (l₁, l₂) d'au moins une des ailes (1) et (2) de la bande précitée est comprise entre 3 et 15 cm.

8. Couvre-joint suivant l'une quelconque des revendications 1 à 7, **caractérisé en ce que** la largeur (l₁) d'une des ailes de la bande précitée est comprise entre 1,5 fois et 4 fois la largeur (l₂) de l'autre aile (2).

9. Couvre-joint suivant l'une quelconque des revendications 1 à 8, **caractérisé en ce qu'**au moins une des ailes (1) ou (2) de la bande en matière malléable comprend des zones formées d'une succession de plis alternées par des zones non-plissées.

10. Couvre-joint suivant l'une quelconque des revendication 1 à 9, **caractérisé en ce que** la matière malléable précitée est à base de plomb.

11. Couvre-joint suivant l'une quelconque des revendications 1 à 10, **caractérisé en ce que** la matière malléable est à base d'une composition bitumeuse.

12. Procédé pour couvrir la jonction entre une cheminée et au moins un versant d'un toit, au-dessus duquel s'élève la cheminée, au moyen du couvre-joint suivant l'une quelconque des revendications 1 à 11, **caractérisé en ce que** l'on place le couvre-joint dans l'angle formé par la cheminée et le versant du toit en appliquant une des ailes (1) contre la cheminée et l'autre aile (2) contre le versant en déployant les plis (3) de cette dernière à l'endroit des coins de la cheminée de manière à entourer ces coins.

## Patentansprüche

1. Fugenabdeckung (5) für ein Dach, insbesondere zur Abdeckung der Verbindungsstelle zwischen einem Kamin (6) und mindestens einer geneigten Dachfläche (7), über der sich der Kamin (6) erhebt, wobei die Fugenabdeckung über mindestens einen Teil ihrer Oberfläche eine Folge von Falten aufweist, **dadurch gekennzeichnet, dass** sie aus einem Band aus einem verformbaren Material besteht, das um eine parallel zu ihrer Längsrichtung verlaufenden Achse gemäß einem Winkel (α) gebogen ist, so dass zwei Flügel (1) und (2) gebildet werden, die sich nebeneinander erstrecken, wobei mindestens einer dieser Flügel (1) oder (2) eine Folge von Falten (3) aufweist, die sich in ihrer Längsrichtung (12) über mindestens einen gewissen Teil seiner Länge erstrecken, wobei mindestens ein Teil dieser Falten (3) in dieser Längsrichtung verformbar ist.

2. Fugenabdeckung nach Anspruch 1, **dadurch gekennzeichnet, dass** die beiden Flügel (1) und (2) des Bands aus einem verformbaren Material in ihrer Längsrichtung eine Folge von im Wesentlichen identischen Falten (3) aufweisen, wobei sich eine bestimmte Falte eines der Flügel in der Verlängerung einer Falte des anderen Flügels erstreckt.

3. Fugenabdeckung nach Anspruch 1 oder 2, **dadurch gekennzeichnet, dass** die aufeinanderfolgenden Falten (3) vor dem Gebrauch im Wesentlichen aneinander anliegen.

4. Fugenabdeckung nach einem der Ansprüche 1 bis 3, **dadurch gekennzeichnet, dass** das Band aus einem verformbarem Material zwischen den beiden oben genannten Flügeln (1) und (2) einen im Wesentlichen durchgehenden Übergangsbereich (15) aufweist, der diese Flügel seitlich miteinander verbindet.

5. Fugenabdeckung nach einem der Ansprüche 1 bis 4, **dadurch gekennzeichnet, dass** das Band aus einem verformbaren Material um eine parallel zur seiner Längsrichtung verlaufenden Achse in einem abgerundeten Winkel (α) gebogen ist.

6. Fugenabdeckung nach einem der Ansprüche 1 bis 5, **dadurch gekennzeichnet, dass** die Höhe (e) der Falten vor der Verwendung bei einem Band aus einem verformbaren Material mit einer Dicke (eₚ) zwischen 0,4 und 3 mm zwischen dem Drei- und dem Zehnfachen dieser Dicke liegt.

7. Fugenabdeckung nach einem der Ansprüche 1 bis 6, **dadurch gekennzeichnet, dass** die Breite (l₁, l₂) mindestens eines der Flügel (1) und (2) des oben genannten Bands zwischen 3 und 15 cm beträgt.

8. Fugenabdeckung nach einem der Ansprüche 1 bis 7, **dadurch gekennzeichnet, dass** die Breite (l₁) eines der Flügel des oben genannten Bands zwischen dem 1,5-Fachen und dem 4-Fachen der Breite (l₂) des anderen Flügels (2) liegt.

9. Fugenabdeckung nach einem der Ansprüche 1 bis 8, **dadurch gekennzeichnet, dass** mindestens einer der Flügel (1) oder (2) des Bands aus verformbarem Material aus einer Folge von Falten gebildete Bereiche umfaßt, die sich mit nicht gefalteten Bereichen abwechseln.

10. Fugenabdeckung nach einem der Ansprüche 1 bis 9, **dadurch gekennzeichnet, dass** das oben genannte verformbare Material auf Blei basiert.

11. Fugenabdeckung nach einem der Ansprüche 1 bis 10, **dadurch gekennzeichnet, dass** das verformbare Material auf einer Bitumenzusammensetzung basiert.

12. Verfahren zur Abdeckung der Verbindungsstelle zwischen einem Kamin und mindestens einer geneigten Dachfläche, über der sich der Kamin erhebt, mittels der Fugenabdeckung nach einem der Ansprüche 1 bis 11, **dadurch gekennzeichnet, dass** man die Fugenabdeckung in den durch den Kamin und der geneigten Dachfläche gebildeten Winkel anordnet, indem man einen der Flügel (1) an den Kamin und den anderen Flügel (2) an die geneigte Dachfläche drückt, wobei man die Falten (3) des letzteren an den Ecken des Kamins so auseinanderfaltet, dass sie diese Ecken umgeben.

## Claims

1. Butt strap (5) for roofing, especially for covering the joint between a chimney (6) and at least one slope (7) of a roof above which the chimney (6) rises, having on at least one part of its surface a succession of folds, **characterized in that** it is constituted by a malleable material band folded about an axis parallel to its longitudinal direction at an angle (α) such as to form two wings (1) and (2) extending side by side, at least one of these wings (1) or (2) having a succession of folds (3) extending in its longitudinal direction (12) over at least a certain part of its length, at least some of these folds (3) being deformable in this longitudinal direction.

2. Butt strap according to Claim 1, **characterized in that** the two wings (1) and (2) of the malleable material band have a succession of substantially identical folds (3) in their longitudinal direction, a defined fold of one of the wings extending in the prolongation of a fold of the other wing.

3. Butt strap according to either of Claims 1 and 2, **characterized in that**, prior to use, the successive folds (3) rest substantially one against the other.

4. Butt strap according to any one of Claims 1 to 3, **characterized in that** the malleable material band, between the two above-stated wings (1) and (2), has a substantially continuous transition zone (15) joining these wings together laterally.

5. Butt strap according to any one of Claims 1 to 4, **characterized in that** the malleable material band is folded about an axis parallel to its longitudinal direction at a rounded angle (α).

6. Butt strap according to any one of Claims 1 to 5, **characterized in that**, prior to use, for a malleable material band having a thickness (eₚ) ranging between 0.4 and 3 mm, the height (e) of the folds ranges between three and ten times this height.

7. Butt strap according to any one of Claims 1 to 6, **characterized in that** the width (l1, l2) of at least one of the wings (1) and (2) of the aforementioned band ranges between 3 and 15 cm.

8. Butt strap according to any one of Claims 1 to 7, **characterized in that** the width (l₁) of one of the wings of the aforementioned band ranges between 1.5 and 4 times the width (l₂) of the other wing (2).

9. Butt strap according to any one of Claims 1 to 8, **characterized in that** at least one of the wings (1) or (2) of the malleable material band comprises zones formed by a succession of folds alternated by non-folded zones.

10. Butt strap according to any one of Claims 1 to 9, **characterized in that** the aforementioned malleable material is lead-based.

11. Butt strap according to any one of Claims 1 to 10, **characterized in that** the malleable material is bituminous-compound-based.

12. Process for covering the joint between a chimney and at least one slope of a roof, above which the chimney rises, by means of the butt strap according to any one of Claims 1 to 11, **characterized in that** the butt strap is placed in the angle formed by the chimney and the slope of the roof by one of the wings (1) being applied against the chimney and the other wing (2) against the slope, the folds (3) of the latter being opened out at the site of the corners of the chimney such as to surround these corners.
